# EUROPÄISCHE PATENTSCHRIFT

(11) **EP 1 312 886 B1**
(45) Veröffentlichungstag und Bekanntmachung des Hinweises auf die Patenterteilung: **31.12.2008**
(21) Anmeldenummer: 02009855.4
(22) Anmeldetag: 02.05.2002
(51) Int. Cl.: F41A 9/27

(54) **Munitionstrommel für eine Schusswaffe**
Ammunition drum for a gun
Barillet de munitions pour arme à feu

(30) Priorität: 15.11.2001 CH 20962001
(43) Veröffentlichungstag der Anmeldung: 21.05.2003
(73) Patentinhaber: OERLIKON CONTRAVES AG, 8050 Zürich (CH)
(72) Erfinder: Müller, Kurt, 8046 Zürich (CH); Hagmann, René Alfred, 8152 Opfikon (CH)
(74) Vertreter: Heusch, Christian

(56) Entgegenhaltungen:
- EP-A- 0 136 832
- US-A- 1 787 354
- US-A- 2 356 304
- US-A- 2 380 024
- US-A- 2 801 575
- US-A- 3 134 301
- US-A- 3 504 593
- US-A- 4 128 039
- US-A- 4 198 897
- US-A- 4 426 802
- US-A- 4 535 676
- US-A- 4 635 527
- US-A- 4 719 839
- US-A- 4 766 800
- US-A- 4 934 244
- US-A- 5 668 343
- US-A- 6 029 385

## Beschreibung

Gegenstand der Erfindung ist eine Munitionstrommel nach dem Oberbegriff des Anspruchs 1 und eine Schusswaffe nach dem Anspruch 7.

Munitionstrommeln dieser Art dienen zur Zufuhr von Geschossen zum Waffenrohr einer Schusswaffe. Sie weisen mehrere Geschosskanäle auf, die in gleichen gegenseitigen Winkelabständen um die Trommel-Längsachse angeordnet sind. Im Allgemeinen, aber nicht zwingend, sind die Trommel-Längsachse, die Kanal-Längsachsen und die Seelenachse des Waffenrohres parallel gerichtet. Die Munitionstrommel ist in Schritten um ihre Trommel-Längsachse drehbar; bei ihrer Drehung hält sie zwischen aufeinanderfolgenden Schritten in bestimmten Winkellagen jeweils für eine begrenzte Pause an. Die Geschosskanäle gelangen dadurch im Turnus in verschiedene Stellungen, insbesondere in eine Aufnahmestellung, in der sie ein Geschoss aufnehmen, und in eine Abgabestellung, in der sie das Geschoss abgeben. Hierbei befindet sich der Geschosskanal eintrittsseitig vor dem Waffenrohr, das heisst, der Geschosskanal und das Waffenrohr sind koaxial zueinander angeordnet. Die Munitionstrommeln können je nach der Schusswaffe, an welcher sie verwendet werden, unterschiedliche Zahlen von Geschosskanälen umfassen, und auch die Anzahl der Schritte und Pausen sind unterschiedlich. Theoretisch ist die Zufuhr von Munition zu einem Waffenrohr mit einer Munitionstrommel mit nur einem Geschosskanal, der im Laufe einer vollen Umdrehung der Munitionstrommel nur in zwei Stellungen gebracht wird, möglich. Im Allgemeinen weisen aber Munitionstrommeln mehrere, häufig drei bis sechs, Geschosskanäle auf. Der Anzahl der Geschosskanäle entspricht die Anzahl der Lagen der Munitionstrommel, in denen ihre schrittweise Drehung durch eine Pause unterbrochen wird.

Munitionstrommeln herkömmlicher Art eignen sich sehr gut, um verhältnismässig kleinkalibrige Munition verhältnismässig leichten Geschützen zuzuführen. Bei der Verwendung von Munitionstrommeln an schwereren Geschützen zur Zufuhr von Munition grösseren Kalibers treten jedoch zahlreiche Probleme auf, sowohl beim Einsatz der Schusswaffe wie auch bei der Herstellung und Montage der Munitionstrommel.

Beim Einsatz der Schusswaffen muss die Masse bei der Drehung der Munitionstrommel bei jedem Schritt beschleunigt und wieder verzögert werden. Diese Masse setzt sich zusammen aus der Masse der zu transportierenden Geschosse und aus der Masse der Munitionstrommel selbst. Sowohl die Masse der Geschosse wie auch die Masse der Trommel nehmen mit zunehmendem Kaliber der Geschosse zu. Zwar kann die zu bewegende Masse auch bei verhältnismässig grossen Kalibern relativ klein gehalten werden, wenn Munitionstrommeln mit wenigen Geschosskanälen verwendet werden, doch wird es dabei schwierig, so hohe Kadenzen zu erreichen, wie sie bei modernen Geschützen für erforderlich gehalten werden.

Durch grosse zu bewegende Massen entstehen im Wesentlichen zwei Nachteile beim Einsatz der Waffen. Erstens kann sich die Lage des Geschützes und damit die Richtung des Waffenrohres verändern durch die reaktiven Kräfte, die bei jeder Beschleunigung und Verzögerung der Munitionstrommel auf das Geschütz ausgeübt werden; dies hat zur Folge, dass sich das Trefferbild verändert bzw. die Waffenwirkung abnimmt. Zweitens verursachen die hohen Kräfte eine starke Abnutzung der bewegten Teile, was die Zuverlässigkeit der Schusswaffe negativ beeinflusst und zur Folge hat, dass die Lebensdauer abnimmt.

Munitionstrommeln mit grosser Masse sind aber auch in der Herstellung nachteilig. Einerseits wird das Gewicht der Munitionstrommel so gross, dass sie nicht mehr ohne Hilfsmittel bewegt und eingespannt werden können. Anderseits muss hochbeanspruchbarer Werkstoff verwendet werden, da dieser Werkstoff im Hinblick auf die höchste überhaupt vorkommende Beanspruchung gewählt werden muss, obwohl diese höchste Beanspruchung nur an wenigen Stellen auftritt. Hochbeanspruchbarer Werkstoff ist im Allgemeinen spezifisch schwer und jedenfalls verhältnismässig teuer, nicht nur in der Beschaffung sondern meist auch in der Bearbeitung, da er sich nicht leicht bearbeiten lässt; besonders nachteilig ist in diesem Zusammenhang, dass Bearbeitungsfehler, die in einer Endphase der Herstellung unterlaufen, die gesamte Munitionstrommel zum Ausschuss werden lassen, so dass ein verhältnismässig grosser Verlust an Material und Bearbeitungszeit hingenommen werden muss.

Um die erwähnten Nachteile zu verringern, wurde versucht, die Masse der Munitionstrommeln durch geeignete Formgebung zu verringern, indem in nicht oder wenig beanspruchten Bereichen Ausnehmungen angebracht wurden. Allerdings ist hierbei die gleiche Ausgangsmenge an Werkstoff erforderlich und die Bearbeitung ist nicht einfacher sondern eher aufwändiger. Dem Anbringen von Ausnehmungen sind ausserdem Grenzen gesetzt, weil die Form und insbesondere die Wandstärke der restlichen Masse so sein muss, dass es noch möglich ist, Kühlkanäle für ein Kühlmittel einzuarbeiten. Alternativ kann gegebenenfalls eine ausschliesslich externe Kühlung mit Umgebungsluft vorgesehen werden, doch ist hierzu eine Formgebung mit Kühlrippen notwendig, was wiederum die Bearbeitung aufwändiger macht.

Mit der US-4,426,802-A, welche eine grundlage für den Oberbegriff des anspruches 1 bildet, ist eine Munitionstrommel für eine eher kleinkalibrige Schusswaffe bekannt geworden, die mehrere Geschosskanäle aufweist, welche um eine Trommel-Längsachse angeordnet sind. Die Munitionstrommel weist mehrere miteinander verbundene Trommelsegmente auf.

In der US-2,380,024-A ist eine tragbare Waffe in der Art einer leichten Haubitze beschrieben. Der rückwärtige Bereich des Waffenrohres und ggfs. auch Kanäle für Projektile sind hierbei mit Rippen versehen, welche Wärme abstrahlen.

Eine grosskalibrige Schusswaffe, die eine konzeptionell ähnliche Munitionstrommel, jedoch ohne die erwähnten Rippen, aufweist, und die zur Montage auf einem gepanzerten Fahrzeug bestimmt ist, ist aus der US-4,198,897-A bekannt.

Die US-2,801,575-A beschreibt eine nicht segmentierte, blockartige Munitionstrommel mit einem Kühlsystem, das wegen der blockartigen Ausbildung der Munitionstrommel aufwändig in der Herstellung ist, wobei sich die Kühlkanäle abseits des am meisten kühlungsbedürftigen Bereiches der Munitionstrommel befinden.

Zusammenfassend kann festgestellt werden, dass keine Munitionstrommeln bekannt sind, die sich zur Zufuhr grosskalibriger Geschosse zu Waffenrohren eignen.

Die **Aufgabe** der Erfindung ist es,
- eine Munitionstrommel der eingangs genannten Art zu schaffen, mit welcher die Nachteile des Standes der Technik sowohl im Einsatz wie auch in der Herstellung vermieden werden; und
- eine Schusswaffe mit einer auch für grosskalibrige Geschosse geeigneten Munitionstrommel vorzuschlagen.

Die **Lösung** dieser Aufgabe erfolgt erfindungsgemäss
- für die Munitionstrommel der eingangs genannten Art durch die Merkmale des kennzeichnenden Teils des Anspruchs **1**, und
- für die Schusswaffe durch die Merkmale des Anspruchs **17**.

Bevorzugte Weiterbildungen und Einzelheiten der Munitionstrommel sind durch die vom Anspruch **1** abhängigen Ansprüche **2** bis **16** definiert.

Die neue Munitionstrommel ist modulartig aufgebaut und unterscheidet sich somit von herkömmlichen Munitionstrommeln dadurch, dass sie aus mindestens zwei, im Allgemeinen aber drei oder mehr Trommelsegmenten gefertigt ist. Dadurch wird die Masse der einzelnen Trommelteile geringer, so dass ihre Handhabung erleichtert wird. Ein Bearbeitungsfehler in einer Endphase ist nicht gravierend, da nur das betroffene Trommelsegment, nicht aber eine ganze Munitionstrommel ersetzt werden muss. Bei einer Revision der Schusswaffe ist es ausserdem möglich, nur einzelne beschädigte Trommelsegmente zu ersetzen, wodurch sich die gesamthafte Lebensdauer der Munitionstrommel erhöht.

Um ein präzises Zusammenfügen aneinander grenzender Trommelsegmente zu erleichtern, ist es vorteilhaft, diese Trommelsegmente an ihren sich berührenden Trennflächen mit komplementären Passungselementen zu versehen.

Die Munitionstrommel kann so ausgebildet sein, dass die Trommelsegmente Längssegmente sind, wobei die Trennung zwischen benachbarten Trommelsegmenten im Wesentlichen in Richtung der Trommel-Längsachse verläuft. Bei einer solchen Konfiguration können die Trommelsegmente sektorartig und vorzugsweise gleich ausgebildet sein. Im Allgemeinen enthält jedes Längssegment einen Geschosskanal, aber es ist auch möglich, in jedem Längssegment mehrere Geschosskanäle anzuordnen oder zwischen zwei Längssegmenten mit Geschosskanälen ein Abstandsegment ohne Geschosskanal anzuordnen. Ein Geschosskanal kann auch teils durch ein erstes und teils durch ein zweites, benachbartes Längselement begrenzt sein. Die Geschosskanäle können einen Einsatz aus einem hochwarmfesten und abriebarmen Einsatz haben; dies erlaubt es, den diesen Einsatz umgebenden Teile des Längssegmentes aus einem weniger belastbaren und verhältnismässig preisgünstigeren Material herzustellen.

Als besonders vorteilhaft hat sich eine Munitionstrommel erwiesen, deren Trommelsegmente Quersegmente sind, wobei die Trennung zwischen benachbarten Quersegmenten im Wesentlichen quer zur Trommellängsachse verläuft.

Hierbei ist die Munitionstrommel im Allgemeinen so ausgebildet, dass sie ein Mittelsegment besitzt, welches hauptsächlich aus den Geschosskanälen besteht. Das Mittelsegment kann einteilig sein und die Gesamtheit der Geschosskanäle umfassen, oder es kann aus mehreren, vorzugsweise gleichen Segmenteinheiten bestehen. Jede Segmenteinheit umfasst im Allgemeinen einen oder gegebenenfalls auch mehr als einen Geschosskanal. Die Munitionstrommel kann aber auch so ausgebildet sein, dass das Mittelsegment abwechselnd Segmenteinheiten mit und ohne Geschosskanal aufweist.

Mittelsegmente mit einer Vielzahl von Segmenteinheiten sind vom Standpunkt der Kühlung aus besonders vorteilhaft. Die Segmenteinheiten können rohrartig ausgebildet sein, so dass sich gegebenenfalls besondere Kühlmittelkanäle erübrigen.

Im weiteren weist eine Munitionstrommel aus Quersegmenten entweder ein als Frontsegment ausgebildetes Quersegment oder ein als Hecksegment ausgebildetes Quersegment auf; in Schussrichtung der Schusswaffe gesehen befindet sich das Frontsegment vorne und das Hecksegment hinten am Mittelsegment. Vorzugsweise umfasst die Munitionstrommel sowohl ein Frontsegment als auch ein Hecksegment.

Bei sehr grossen Munitionstrommeln können nicht nur das Mittelsegment sondern auch das Front- und/oder das Hecksegment längsgeteilt sein. Sehr lange Quersegmente können auch nochmals unterteilt sein in mehrere Quersegmenteinheiten.

Der Querschnittsverlauf der Geschosskanäle über die Länge der Munitionstrommel ist abhängig von der Form der zu verschiessenden Patronen. Die Geschosskanäle können, für Zylinderpatronen - über die axiale Länge der Munitionstrommel einen konstanten Durchmesser aufweisen und gegebenenfalls zum Rücktransport der leeren Hülsen nach dem Abschuss benutzt werden. Die Geschosskanäle können auch - für nicht-zylindrische Patronen - einen rückwärtigen Bereich mit grösserem Durchmesser als Hülsenlager bzw. Patronenlager und einen vorderen Bereich mit einem kleineren Durchmesser aufweisen; bei einer solchen Anordnung werden die leeren Hülsen nach hinten ausgeworfen.

Die Geschosskanäle sind die thermisch und mechanisch am stärksten beanspruchten Teile der Munitionstrommel; bei einer Konstruktion mit einem Mittelsegment, einem Frontsegment und/oder einem Hecksegment kann für das Mittelsegment ein qualitativ hochwertiger, insbesondere hochwarmfester Werkstoff gewählt werden, während das Frontsegment und das Hecksegment aus weniger resistenten, dafür aber preiswerteren, leichteren und leichter bearbeitbaren Werkstoffen hergestellt werden können.

Im Zusammenhang damit hat es sich als günstig erwiesen, die Munitionstrommel so auszubilden, dass die Geschosskanäle über die gesamte Trommellänge laufen und sich demzufolge vom Mittelsegment aus in bzw. durch das Frontsegment und in bzw. durch das Hecksegment erstrecken.

Um die Lebensdauer der Munitionstrommel zu erhöhen und eine sichere Funktion zu gewährleisten ist es wichtig, die Temperatur der Munitionstrommel und insbesondere der Geschosskanäle in einem begrenzten Temperaturbereich zu halten und sie dazu ausreichend zu kühlen. Dies ist insbesondere an Waffen hoher Kadenz und mit verhältnismässig leichten Trommeln, wie sie aus dynamischen Gründen bevorzugt werden, wichtig. Massnahmen zur Kühlung müssen gewährleisten, dass nicht nur im Moment des Schiessens sondern auch anschliessend gekühlt wird; damit soll die Selbstzündung, insbesondere die Selbstzündung der nach dem letzten Schuss in den Geschosskanälen verbleibenden Geschosse, die auch als cook-off-Effekt bekannt ist, vermieden werden. Eine Überwachung des Kühlungs-Effektes kann in einfacher Weise realisiert werden, wenn die Kühlung mit Hilfe eines durch Kühlmittelkanäle zirkulierenden Kühlmittels erfolgt. Es reicht dann, einen Durchflusswächter vorzusehen, der bei ungenügendem Kühlmittelfluss ein Warnsignal generiert. Kühlungen dieser Art eignen sich für alle Umgebungstemperaturen, insbesondere auch für sehr hohe Umgebungstemperaturen.

Bei der Auswahl eines geeigneten Kühlmittels muss auf Folgendes geachtet werden: Das Kühlmittel darf bei hohen Temperaturen nicht verdampfen oder sich chemisch in ungünstiger Weise verändern; das Kühlmittel darf bei tiefen Temperaturen nicht Einfrieren oder eine zu hohe Zähflüssigkeit aufweisen; das Kühlmittel darf keinesfalls korrosiv oder abrasiv sein. Ein geeignetes Kühlmittel ist zum Beispiel Wasser, dem ein geeigneter Zusatz beigegeben wird. Als Zusatz, der einen Kälte- und Korrosionsschutz bewirkt, kann beispielsweise Glykol verwendet werden.

Anstelle einer Kühlung mit Hilfe eines speziellen Kühlmittels, zum Beispiel Wasser mit einem Zusatz, könnte bei geeigneter Formgebung der Munitionstrommel die Kühlung auch mit Hilfe der Umgebungsluft erfolgen. Anstelle von Kühlmittelkanälen kann hierbei eine geeignete Formgebung, beispielsweise mit Kühlrippen, vorgesehen sein.

An Munitionstrommeln, die in Quersegmente aufgeteilt sind und die ein Frontsegment, ein Mittelsegment und ein Hecksegment aufweisen, müssen im Allgemeinen diejenigen Bereiche der Geschosskanäle gekühlt werden, die im Inneren des Frontsegmentes bzw. des Hecksegmentes verlaufen. Dies ist um so notwendiger, je grösser die axiale Länge der innerhalb des Frontsegmentes bzw. des Hecksegmentes angeordneten Bereiche der Geschosskanäle ist. Hierzu können in den Frontsegmenten und/oder in den Hecksegmenten Kühlmittelkanäle vorgesehen sein. Um die Kühlmittelkanäle möglichst einfach herzustellen, ist es günstig, in der Aussenfläche der Segmenteinheiten des Mittelsegmentes eine oder mehrere Ausnehmungen anzubringen, und zwar in demjenigen Bereich, der in das Frontsegment oder das Hecksegment zu liegen kommt; die Wandung dieser Ausnehmung begrenzt dann, zusammen mit der im montierten Zustand gegenüberliegenden Wandung des Frontsegmentes bzw. Hecksegmentes, einen Kühlmittelkanal, der optimal, nämlich nahe beim Ort der Wärmeentwicklung, liegt. Ausserhalb des Frontsegmentes bzw. des Hecksegmentes kann die Kühlung ohne besonderes Kühlmittel, lediglich mit Hilfe der Umgebungsluft, erfolgen. Mit einer solchen Konstruktion erhält man einen ausreichenden Kühleffekt bei einfacher Formgebung und geringem Kühlmittelverbrauch.

Die einzelnen Trommelsegmente können in verschiedener Weise miteinander verbunden sein. Die Verbindung kann beispielsweise ohne Verbindungselemente, lediglich durch Formschluss oder Kraftschluss, erfolgen.

Der Antrieb der Munitionstrommeln erfolgt beispielsweise von aussen über Steuerrollen. Die Zufuhr der Patronen kann mittels eines zentralen Antriebsgliedes, welches in einem zentralen Durch- oder Ausbruch der Munitionstrommel angeordnet ist, erfolgen.

Als Beispiel für eine formschlüssige Verbindung von Trommelsegmenten sei eine Verbindung mit integralen Verbindungselementen, zum Beispiel eine Verbindung mit komplementären Nuten und Vorsprüngen, genannt; damit lassen sich insbesondere Trommelsegmente aneinander befestigen, die als Längssegmente ausgebildet sind und deren Trennflächen in Richtung der Trommellängsachse, vorzugsweise diametral, verlaufen.

Als Beispiel für eine kraftschlüssige Verbindung von Trommelsegmenten sei eine Schrumpfverbindung genannt, mit welcher insbesondere ein Mittelsegment bzw. Segmenteinheiten eines Mittelsegmentes in einem Frontsegment oder Hecksegment befestigt werden können.

Die Munitionstrommel kann aber auch zusätzliche Verbindungselemente, zum Beispiel Schrauben, aufweisen, mit welchen die Trommelsegmente zusammengespannt werden; hierbei kann es wesentlich sein, Schraubensicherungen vorzusehen, um einem Lockern der Schrauben bei der im Einsatz vorkommenden dynamischen Belastung vorzubeugen; insbesondere lassen sich Mittelsegmente bzw. Segmenteinheiten von Mittelsegmenten auf diese Weise zwischen Frontsegment und Hecksegment einspannen. Anstelle der erwähnten Verbindungen der Trommelsegmente können auch andere geeignete Verbindungen vorgesehen sein. Das Mittelsegment kann beispielsweise durch eine Schweissung mit dem Frontsegment und dem Hecksegment verbunden werden; dies kann allerdings eine nachträgliche Bearbeitung, insbesondere der Geschosskanäle, erforderlich machen.

Die neue Munitionstrommel ist dazu bestimmt, an einer Schusswaffe montiert zu werden. Zur Nachrüstung vorhandener Schusswaffen wird sie vorzugsweise so ausgebildet, dass für die Montage und den Antrieb der Munitionstrommel an der Schusswaffe keine Veränderungen notwendig sind.

Weitere Vorteile und Einzelheiten der Erfindung werden im Folgenden an Hand von Ausführungsbeispielen und mit Bezug auf die Zeichnung erläutert. Es zeigen:
- **Fig. 1**: ein Ausführungsbeispiel der Munitionstrommel nach der Erfindung, in einem Schaubild;
- **Fig. 2**: ein Frontteil der in Fig. 1 dargestellten Munitionstrommel, in einem Schaubild;
- **Fig. 3**: ein Längssegment eines Mittelteiles der in Fig. 1 dargestellten Munitionstrommel, in einem Schaubild; und
- **Fig. 4**: ein Heckteil der in Fig. 1 dargestellten Munitionstrommel, in einem Schaubild.

Es sei vorausgeschickt, dass die Zeichnungen nicht als massstäblich zu betrachten sind.

**Fig. 1** zeigt eine Munitionstrommel **110** mit einer Trommel-Längsachse **112.** Die Munitionstrommel **110** ist quer zur Trommel-Längsachse **112** in drei als Quersegmente ausgebildete Trommelsegmente **114.1, 114.2, 114.3** geteilt und weist im Weiteren vier Verbindungsteile **120** in Form von Schrauben auf. Das erste Trommelsegment **114.1,** auch als Hecksegment **114.1** bezeichnet, ist in **Fig. 2** dargestellt; das zweite Trommelsegment, **114.2,** auch als Mittelsegment **114.2** bezeichnet, besteht im Wesentlichen aus vier unter sich gleichen Segmenteinheiten, die sich parallel zur Trommel-Längsachse **112** erstrecken, und ist in Fig. **3** dargestellt; das drittes Trommelsegment **114.3**, auch als bzw. Frontsegment **114.3** bezeichnet, ist in Fig. **4** dargestellt.

Generell berühren sich die Quersegmente mit ihren im Wesentlichen quer zur Trommel-Längsachse **112** verlaufenden Trennflächen. Die Trennfläche eines Quersegmentes muss nicht durchgehend sein, das heisst, an einem Quersegment können mehrere einzelne Teil-Trennflächen vorhanden sein, welche durch Ausnehmungen voneinander getrennt sind. Die Trennflächen können auch in Richtung der Trommel-Längsachse verlaufende Teil-Trennflächen aufweisen, insbesondere, um Passungselemente vorzusehen, die das präzise Zusammenfügen der Quersegmente erleichtern. Im Weiteren können die Trennflächen auch in Richtung der Trommel-Längsachse zulaufend ausgebildet sein oder zulaufend ausgebildete Teil-Trennflächen aufweisen, was ebenfalls ein präzises Zusammenmontieren der einzelnen Quersegmente erleichtert.

Das Hecksegment **114.1** ist gemäss Fig. **2** flanschähnlich ausgebildet und weist eine zentrische Bohrung **115.1** zur Aufnahme einer nicht dargestellten Welle auf, über welche Munitionstrommel **110,** wenn sie an einer nicht dargestellten Schusswaffe befestigt ist, in Rotation versetzt werden kann. Im Weiteren weist das Hecksegment **114.1** vier Bohrungen **115.2** auf, die in gleichen gegenseitigen Winkelabständen von 90° und in gleichen Abständen von der zentrischen Bohrung **115.1** angeordnet sind. Die Bohrungen **115.2** dienen zur Aufnahme der heckseitigen Enden der Segmenteinheiten **114.4** des Mittelsegmentes **114.2.** Das Hecksegment **114.1** weist ferner vier Bohrungen **115.3** zur Aufnahme der Verbindungselemente **120** auf.

Gemäss Fig. **3** ist jede der Segmenteinheiten **114.4** des Mittelsegmentes **114.2** rohrartig ausgebildet und begrenzt einen Geschosskanal **116** mit einer KanalLängsachse **118.** Die Segmenteinheiten **114.4** können auch anders als zylindrisch begrenzt sein, und das Mittelsegment **114.2** kann auch einteilig ausgebildet sein. Die Kanal-Längsachsen **118** sind parallel zur Trommel-Längsachse **112** ausgerichtet. Jede Segmenteinheit **114.4** des Mittelsegmentes **114.2** erstreckt sich gemäss **Fig. 1** über die gesamte axiale Länge der Munitionstrommel **110,** das heisst, jede Segmenteinheit **114.4** ragt mit ihrem hinteren Ende in das Hecksegment **114.1** und mit ihrem vorderen Ende in das Frontsegment **114.3.** Der Aussendurchmesser der Frontpartie jeder Segmenteinheit **114.4** ist kleiner als der Aussendurchmesser seiner Heckpartie. Eine, vorzugsweise schraubenlinienförmige, Ausnehmung **122,** welche eine erste Begrenzung eines Kühlmittelkanals bildet, erstreckt sich über die Aussenfläche der Frontpartie jeder Segmenteinheit **114.4**. Eine zweite Begrenzung des Kühlmittelkanals wird durch die Innenwandung einer Bohrung **115.4** des Frontsegmentes **114.3** gebildet. Es können auch mehrere Kühlmittelkanäle an einem Frontsegment vorhanden sein. Die Kühlmittelkanäle sind dazu bestimmt, ein bei Waffengebrauch zirkulierendes Kühlmittel aufzunehmen. Ein Steg am vorderen Ende der Frontpartie ist so dimensioniert, dass Dichtungsprobleme bei zirkulierendem Kühlmittel verhindert werden.

Das in **Fig. 4** gezeigte Frontsegment **114.3** weist eine zentrale Bohrung **115.5** auf. Die Bohrung **115.5** fluchtet im montierten Zustand der Munitionstrommel **110** mit der zentralen Bohrung **115.1** des Hecksegmentes **114.1** und dient zur Aufnahme der nicht dargestellten Welle, welche zur Lagerung der Munitionstrommel **110** und zum Antrieb der Munitionszufuhr dient. Das Frontsegment **114.3** weist ferner die schon erwähnten vier Bohrungen **115.4** auf, welche im montierten Zustand der Munitionstrommel **110** die vorderen Enden des Mittelsegmentes **114.2** bzw. der Segmenteinheiten **114.4** des Mittelsegmentes **114.2** aufnehmen. Im Weiteren besitzt das Frontsegment **114.3** vier flanschartige Vorsprünge **124** mit Bohrungen **125,** in welchen im montierten Zustand der Munitionstrommel **110** die Verbindungselemente **120** aufgenommen sind. Am Frontsegment **114.3** sind ausserdem vier Anschlussstellen **132** ausgebildet, welche dazu dienen, Steuerrollen aufzunehmen, über welche der Antrieb der Munitionstrommel **110** erfolgt.

## Patentansprüche

1. Munitionstrommel (110) für eine Schusswaffe, mit mindestens zwei Geschosskanälen (118), welche um eine Trommel-Längsachse (116) angeordnet sind, welche Munitionstrommel (110) mindestens zwei miteinander verbundene Trommelsegmente (114.1, 114.2, 114.3) aufweist, die als Quersegmente ausgebildet sind und mindestens eine Grenzfläche aufweisen, welche im Wesentlichen quer zur Trommel-Längsachse (116) verläuft, wobei ein Quersegment (114.1, 114.3) als Hecksegment (114.1) oder Frontsegment (114.3) und ein Quersegment als Mittelsegment (114.2) ausgebildet ist, das mehrere in Richtung der Trommel-Längsachse (112) verlaufende Segmenteinheiten (114.4) aufweist,
**dadurch gekennzeichnet,**
**dass** am Hecksegment (114.1) und/oder am Frontsegment (114.3) mehrere Kühlmittelkanäle vorhanden sind, die dazu bestimmt sind, ein bei Waffengebrauch zirkulierendes Kühlmittel aufzunehmen, wobei
- Enden der Segmenteinheiten (114.4) des Mittelsegmentes (114.2) in das angrenzende Trommelsegment (114.1, 114.3) ragen, und
- die Kühlmittelkanäle einerseits durch die Wandung einer Ausnehmung (122) in der Aussenfläche der Segmenteinheit (114.4) und anderseits durch die der Ausnehmung gegenüberliegende Wandung einer Bohrung (115.4) des Trommelsegmentes (114.3) begrenzt sind.

2. Munitionstrommel (110) nach Anspruch 1
**dadurch gekennzeichnet,**
**dass** aneinander grenzende Trommelsegmente (114.1, 114.2, 114.3) komplementäre Passungselemente aufweisen.

3. Munitionstrommel (110) nach einem der vorangehenden Ansprüche,
**dadurch gekennzeichnet,**
**dass** die Trommelsegmente mindestens teilweise formschlüssig aneinander befestigt sind.

4. Munitionstrommel (110) nach einem der vorangehenden Ansprüche,
**dadurch gekennzeichnet,**
**dass** die Trommelsegmente (114.2, 114.3) mindestens teilweise kraftschlüssig, beispielsweise durch Schrumpfen, aneinander befestigt sind.

5. Munitionstrommel (110) nach einem der vorangehenden Ansprüche,
**dadurch gekennzeichnet,**
**dass** sie im Weiteren Verbindungselemente (120), beispielsweise Schrauben, aufweist, durch welche die Trommelsegmente (114.1, 114.2, 114.3) aneinander befestigt sind.

6. Munitionstrommel (110) nach einem der vorhergehenden Ansprüche,
**dadurch gekennzeichnet,**
**dass** die Quersegmente (114.1, 114.2, 114.3) aus unterschiedlichen Werkstoffen hergestellt sind, wobei vorzugsweise das die Geschosskanäle (118) bildende Quersegment (114.2) aus einem Werkstoff hergestellt ist sind, der eine gegenüber den restlichen Quersegmenten (114.1, 114.3) erhöhte Festigkeit, insbesondere Hochwarmfestigkeit, aufweist.

7. Schusswaffe mit mindestens einem Waffenrohr und mindestens einer Munitionstrommel,
**dadurch gekennzeichnet,**
**dass** die Munitionstrommel nach einem Ansprüche 1 bis 6 ausgebildet ist.

## Claims

1. Ammunition drum (110) for a firearm, comprising at least two projectile channels (118) which are arranged around a longitudinal drum axis (116), which ammunition drum (110) comprises at least two mutually connected drum segments (114.1, 114.2, 114.3) which are arranged as transverse segments and comprise at least one boundary surface extending
substantially transversally to the longitudinal drum axis (112), with a transverse segment (114.1, 114.3) being arranged as a rear segment (114.1) or a front segment (114.3) and a transverse segment as a middle segment (114.2) which comprises several segment units (114.4) extending in the direction of the longitudinal drum axis (112),
**characterized in that**
several coolant ducts are provided on the rear segment (114.1) and/or on the front segment (114.3), which ducts are designated to receive a coolant circulating during the use of the firearm, whereby
- ends of the segment units (114.4) of the middle segment (114.2) protrude into the adjoining drum segment (114.1, 114.3), and
- the coolant ducts are delimited by the wall of a recess (122) in the outside surface of the segment unit (114.4) on the one hand and by the wall of a bore (115.4) of the drum segment (114.3) opposite of the recess on the other hand.

2. Ammunition drum (110) according to one of the preceding claims,
**characterized in that**
drum segments (114.1, 114.2, 114.3) adjacent to one another have complementary mating elements.

3. Ammunition drum (110) according to one of the preceding claims,
**characterized in that**
the drum segments are fastened to each other at least partly in an interlocking manner.

4. Ammunition drum (110) according to one of the preceding claims,
**characterized in that**
the drum segments (114.2, 114.3) are fastened to each other at least partly in a non-positive way, e.g. by shrinking.

5. Ammunition drum (110) according to one of the preceding claims,
**characterized in that**
it further comprises connecting elements (120), e.g. screws, by which the drum segments (114.1, 114.2, 114.3) are fastened to each other.

6. Ammunition drum (110) according to one of the preceding claims,
**characterized in that**
the transverse segments (114.1, 114.2, 114.3) are made of different materials, with preferably the transverse segment (114.2) forming the projectile channels (118) being made from a material which has a strength which is increased over the remainder of the transverse segments (114.1, 114.3), especially high-temperature strength.

7. Firearm with at least one barrel and at least one ammunition drum,
**characterized in that**
the ammunition drum is arranged designed to one of the claims 1 to 6.

## Revendications

1. Barillet de munitions (110) pour arme à feu, comportant au moins deux canaux de projectiles (118) qui sont disposés autour d'un axe longitudinal de barillet (116), où ledit barillet de munitions (110) présente au moins deux segments de barillet (114.1, 114.2, 114.3) reliés ensemble, qui sont exécutés en tant que segments transversaux et présentent au moins une surface limite qui s'étend essentiellement transversalement à l'axe longitudinal de barillet (112), dans lequel un segment transversal (114.1, 114.3) est exécuté en tant que segment arrière (114.1) ou segment avant (114.3) et un segment transversal est exécuté en tant que segment central (114.2) qui présente plusieurs unités de segment (114.4) qui s'étendent dans la direction de l'axe longitudinal de barillet (112),
**caractérisé en ce**
**qu'**au niveau du segment arrière (114.1) et/ou au niveau du segment avant (114.3) existent plusieurs canaux de réfrigérant qui sont définis pour recevoir un réfrigérant circulant lors de l'utilisation de l'arme, où
- les extrémités des unités de segment (114.4) du segment central (114.2) font saillie dans le segment de barillet voisin (114.1, 114.3), et
- les canaux de réfrigérant sont limités d'une part par la paroi d'un évidement (122) dans la surface extérieure de l'unité de segment (114.4) et d'autre part par la paroi d'un perçage (115.4) du segment de barillet (114.3) opposée à l'évidement.

2. Barillet de munitions (110) selon l'une des revendications précédentes,
**caractérisé en ce que**
les segments de barillet (114.1, 114.2, 114.3) contigus présentent des éléments d'adaptation complémentaires.

3. Barillet de munitions (110) selon l'une des revendications précédentes,
**caractérisé en ce que**
les segments de barillet sont fixés les uns aux autres au moins partiellement par combinaison de forme.

4. Barillet de munitions (110) selon l'une des revendications précédentes,
**caractérisé en ce que**
les segments de barillet (114.2, 114.3) sont fixés les uns aux autres au moins partiellement par adhérence, par exemple par un rétrécissement.

5. Barillet de munitions (110) selon l'une des revendications précédentes,
**caractérisé en ce qu'**il
présente de plus des éléments de liaison (120), par exemple des vis, par lesquels les segments de barillet (114.1, 114.2, 114.3) sont fixés les uns aux autres.

6. Barillet de munitions (110) selon l'une des revendications précédentes,
**caractérisé en ce que**
les segments transversaux (114.1, 114.2, 114.3) sont fabriqués à partir de matériaux différents, le segment transversal (114.2) formant les canaux de projectiles (118) étant de préférence fabriqué à partir d'un matériau qui présente une résistance augmentée par rapport aux segments transversaux (114.1, 114.3) restants, en particulier une résistance aux hautes températures.

7. Arme à feu comprenant au moins un canon et au moins un barillet de munitions,
**caractérisé en ce que**
le barillet de munitions est exécuté selon l'une des revendications 1 à 6.
